# EUROPÄISCHE PATENTSCHRIFT

(11) **EP 1 881 097 B1**
(45) Veröffentlichungstag und Bekanntmachung des Hinweises auf die Patenterteilung: **27.01.2010**
(21) Anmeldenummer: 07010438.5
(22) Anmeldetag: 25.05.2007
(51) Int. Cl.: D04B 1/14, H05B 3/34

(54) **Veloursmaterial**
Velours pile fabric
textile à poils velours

(30) Priorität: 14.06.2006 DE 102006027985; 27.07.2006 DE 102006034719; 20.04.2007 DE 102007018684
(43) Veröffentlichungstag der Anmeldung: 23.01.2008
(73) Patentinhaber: E. Schoepf GmbH & Co. KG, 95236 Stammbach (DE)
(72) Erfinder: Wagner, Karl Robert, 95236 Stammbach (DE)
(74) Vertreter: LOUIS, PÖHLAU, LOHRENTZ

(56) Entgegenhaltungen:
- EP-A- 1 201 806
- WO-A-02/34988
- DE-A1- 2 711 881
- US-A- 2 087 260

## Beschreibung

Die Erfindung betrifft ein Veloursmaterial mit daran angebrachten elektrischen oder/und elektronischen Komponentendas ein textiles Grundmaterial und von diesem wegstehende Florfäden aufweist.

Aus der DE 42 39 068 A1 ist ein Abstandsgewirke bekannt, das zur Aufpolsterung von Fahrzeugsitzen vorgesehen ist. Dieses bekannte Abstandsgewirke weist zwei voneinander beabstandete und zueinander parallele Gewirkelagen als Grundschichten auf, die über Abstands-, d.h. Polfäden, miteinander verbunden sind. Mindestens eine der beiden Grundschichten besitzt eingewirkte Leiterfäden, die miteinander leitend verbunden sind und zumindest einen Anschlusskontakt zur Verbindung mit einer elektrischen Spannungsquelle aufweisen. Dieses bekannte Abstandsgewirke dient also - wie ausgeführt worden ist - zur Aufpolsterung von Fahrzeugsitzen.

Der Erfindung liegt die Aufgabe zugrunde, ein Veloursmaterial der eingangs genannten Art zu schaffen, das für viele Anwendungszwecke geeignet ist und einen sehr dekorativen Eindruck vermittelt.

Es handelt sich um ein Velourmaterial, das aus einem Polflächengebilde hergestellt ist, wobei das Polflächengebildete zwei voneinander beabstandete und zu einander parallele Grundschichten und eine die beiden Grundschichten miteinander verbindende Polschicht aufweist, die von Polfäden gebildet ist, wobei vorgesehen ist, dass die beiden Grundschichten jeweils elektrisch leitende Fäden aufweisen, und dass das Veloursmaterial durch Auseinandertrennen der Polfäden gebildet ist. Erfindungsgemäß können die beiden Grundschichten als Gewebe, als Gewirke oder als Gestrick ausgebildet sein, wobei eine Anzahl textiler Gewebe-, Gewirke- oder Gestrickfäden durch die elektrisch leitenden Fäden ersetzt sind.

Die elektrisch leitenden Fäden bilden bei dem erfindungsgemäßen Veloursmaterial Signalübertragungsleiter oder Energieübertragungsleiter für elektrische und/oder elektronische Komponenten.

Bilden die elektrisch leitenden Fäden Signal- bzw. Energieübertragungsleiter, so kommt das erfindungsgemäße Veloursmaterial beispielsweise als Verkleidungsmaterial im Inneren von Fahrzeugen, beispielsweise im Deckenbereich derselben, zur Anwendung, um z.B. LEDs, Lautsprecher, AudioNideo-Geräte usw. mit dem Veloursmaterial zu kombinieren und mit Energie zu versorgen bzw. anzusteuern.

Die der Erfindung zugrunde liegende Aufgabe wird erfindungsgemäß durch den Gegenstand des Anspruchs 1 gelöst. Es handelt sich hierbei um ein Veloursmaterial mit daran angebrachten elektrischen und/oder elektronischen Komponenten, das ein textiles Grundmaterial und von diesem wegstehende Florfäden aufweist, wobei vorgesehen ist, daß das textile Grundmaterial elektrisch leitende Fäden aufweist, die Signalübertragungsleiter und/oder Energieübertragungsleiter für am textilen Grundmaterial anzubringende elektrische und/oder elektronische Komponenten bilden.

Das erfindungsgemäße Veloursmaterial kommt beispielsweise als Verkleidungsmaterial im Inneren von Fahrzeugen, beispielsweise im Deckenbereich derselben, zur Anwendung, um z.B. LED's, Lautsprecher, Audio- und/oder Video-Geräte usw. mit dem Veloursmaterial zu kombinieren und mit elektrischer Energie zu versorgen bzw. anzusteuern.

Bei dem erfindungsgemäßen Velourmaterial kann das textile Grundmaterial aus einem Rundgestrick gebildet sein, wobei eine Anzahl textiler Gestrickfäden durch die elektrisch leitenden Fäden ersetzt sind und/oder eine Anzahl elektrisch leitender Fäden vorgesehen sind, die in der Erstreckungsebene der textilen Gestrickfäden und/oder der Erstreckungsebene des Rundgestricks verlaufen. Zweckmäßig ist es auch, wenn das textile Grundmaterial von einem Flachtextil gebildet ist, wobei eine Anzahl Textilfäden durch die elektrisch leitenden Fäden ersetzt sind und/oder eine Anzahl elektrisch leitender Fäden vorgesehen sind, die in der Erstreckungsebene der Textilfäden und/oder der Erstreckungsebene des Flachtextils verlaufen. Die elektrisch leitenden Fäden können zur Signalübertragung bzw. Energieübertragung für elektrische und/oder elektronische Komponenten dienen.

Das Flachtextil des textilen Grundmaterials des erfindungsgemäßen Veloursmaterials kann ein Gewebe, ein Gestrick oder ein Gewirke sein.

Bei einem Veloursmaterial der zuletzt genannten Art kann das Flachtextil einseitig mit einem Kleber versehen werden. Das mit dem Kleber versehene Flachtextil wird anschließend in einem zum Flachtextil mindestens annähernd senkrecht orientierten, elektrostatischen Feld mit den Florfäden versehen, die durch das elektrostatische Feld zur Ebene des Flachtextiles mindestens annähernd senkrecht ausgerichtet und durch den Kleber am Flachtextil festgelegt werden. Anschließend erfolgt eine Trocknung des derartig hergestellten Veloursmaterials.

Der Kleber wird vorzugsweise auf das Flachtextil aufgesprüht.

Zweckmäßigerweise wird das Veloursmaterial im Anschluss an die Trocknung glatt geschert. Nach diesem Glattscheren kann mindestens ein Veredelungs-Verfahrensschritt durchgeführt werden. Bei diesem Veredelungs-Verfahrensschritt kann es sich beispielsweise um ein Bedrucken des Veloursmaterials handeln.

Weitere Einzelheiten, Merkmale und Vorteile ergeben sich aus der nachfolgenden Beschreibung von in der Zeichnung schematisch verdeutlichten Ausführungsbeispielen des erfindungsgemäßen Veloursmaterials bzw. eines bevorzugten Verfahrens zur Herstellung eines erfindungsgemäßen Veloursmaterials.

### Es zeigen:

- Figur 1: in einer Seitenansicht einen Abschnitt eines Polflächengebildes für das Veloursmaterial in einem vergrößerten Maßstab,
- Figur 2: Abschnitte des Veloursmaterials aus dem Polflächengebilde gemäß Figur 1, und
- Figur 3: schematisch ein Verfahren zur Herstellung eines erfindungsgemäßen Veloursmaterials.

Figur 1 verdeutlicht ein Polflächengebilde 10, das zwei voneinander beabstandete und zueinander parallele Grundschichten 12 und eine Polschicht 14 aufweist, welche die beiden Grundschichten 12 miteinander verbindet. Die beiden Grundschichten 12 können als Gewebe, als Gewirke oder als Gestrick ausgebildet sein. Die Polschicht 14 ist von Polfäden 16 gebildet.

Die beiden Grundschichten 12 weisen jeweils elektrisch leitende Fäden 18 - zusätzlich zu textilen Fäden - auf.

Die elektrisch leitenden Fäden 18 können auch Signalübertragungsleiter und/oder Energieübertragungsleiter bilden. In diesem Falle besitzen die elektrisch leitenden Fäden einen entsprechend niedrigen spezifischen Widerstand, um die Verluste gering zu halten.

Aus dem solchermaßen ausgebildeten Polflächengebilde 10 wird ein Veloursmaterial 20 durch Auseinandertrennen der Polfäden 16 des Polflächengebildes 10 hergestellt. Dieses Auseinandertrennen ist in Figur 1 durch die strichlierte Linie 22 verdeutlicht. Das Veloursmaterial 20 ist in Figur 2 verdeutlicht. Gleiche Einzelheiten sind in Figur 2 mit denselben Bezugsziffern wie in Figur 1 bezeichnet, so dass es sich erübrigt, in Verbindung mit Figur 2 alle diese Einzelheiten noch einmal detailliert zu beschreiben.

Das Veloursmaterial 20 kann elastisch oder hochelastisch sein, so dass es tiefziehfähig ist. Solche tiefziehfähige Veloursmaterialien kommen beispielsweise bei der Herstellung von Sitzpolstern von landwirtschaftlichen Fahrzeugen, Industriefahrzeugen wie Gabelstapler usw. zum Einsatz.

Figur 3 verdeutlicht ein textiles Grundmaterial 24, das von einem Flachtextil 26 gebildet ist und eine Anzahl elektrisch leitende Fäden 28 aufweist, die entsprechende Textilfäden des Flachtextils 26 ersetzen. Die elektrisch leitenden Fäden 28 bilden Signalübertragungsleiter und/oder Energieübertragungsleiter für elektrische und/oder elektronische Komponenten, die am fertigen Veloursmaterial angebracht werden.

Zur Herstellung des Veloursmaterials 30 wird in einem ersten Verfahrensschritt das Flachtextil 26 einseitig mit einem Kleber versehen. Das kann durch Aufsprühen des Klebers auf das Flachtextils 26 geschehen. Das ist in der Zeichnungsfigur durch die Pfeile 32 verdeutlicht. Anschließend wird das mit dem Kleber versehene Flachtextil 26 durch ein elektrostatisches Feld E hindurchbewegt, das zum Flachtextil 26 mindestens annähernd senkrecht orientiert ist. Im Bereich des elektrostatischen Feldes E werden auf das einseitig mit dem Kleber versehene Flachtextil 26 Florfäden 34 aufgebracht, die infolge des elektrostatischen Feldes E zur Ebene des Flachtextiles 26 mindestens annähernd senkrecht ausgerichtet und durch den Kleber am Flachtextil 26 festgelegt werden. Danach erfolgt mit Hilfe einer Trocknungseinrichtung 36 eine Trocknung des solchermaßen hergestellten Flockvelours 30.

Nach der Trocknung wird das Veloursmaterial 30, d.h. das Flockvelours, mit Hilfe einer Schereinrichtung 38 glatt geschert. Nach dem Glattscheren kann mit Hilfe einer Veredelungseinrichtung 40 eine Veredelung des Veloursmaterials 30 durchgeführt werden. Bei dieser Veredelungseinrichtung 40 handelt es sich beispielsweise um eine Druckeinrichtung.

## Patentansprüche

1. Veloursmaterial (20) (30) mit daran angebrachten elektrischen und/oder elektronischen Komponenten, wobei vorgesehen ist:
a) dass das Veloursmaterial (20, 30) ein textiles Grundmaterial (12, 24) und von diesem wegstehende Florfäden (16, 34) aufweist,
b) dass das textile Grundmaterial (12, 24) elektrisch leitende Fäden (18, 28) aufweist, die Signalübertragungsleiter und/oder Energieübertragungsleiter für die am textilen Grundmaterial (24) anzubringenden elektrischen und/oder elektronischen Komponenten bilden,
c) dass das textile Grundmaterial (12, 24) aus einem Rundgestrick gebildet ist, wobei eine Anzahl textiler Gestrickfäden durch die elektrisch leitenden Fäden (18, 28) ersetzt sind und/oder eine Anzahl elektrisch leitender Fäden (18, 28) vorgesehen sind, die in der Erstreckungsebene der textilen Gestrickfäden und/oder der Erstreckungsebene des Rundgestricks verlaufen, oder
dass das textile Grundmaterial (12, 24) von einem Flachtextil (26) gebildet ist, wobei eine Anzahl Textilfäden durch die elektrisch leitenden Fäden (28) ersetzt sind und/oder eine Anzahl elektrisch leitender Fäden (28) vorgesehen sind, die in der Erstreckungsebene der Textilfäden und/oder der Erstreckungsebene des Flachtextils verlaufen.

2. Veloursmaterial (20, 30) nach Anspruch 1,
**dadurch gekennzeichnet,**
**dass** das Flachtextil (26) ein Gewebe, ein Gestrick oder ein Gewirke ist.

3. Anwendung eines Veloursmaterials (20, 30),
**dadurch gekennzeichnet,**
**dass** Veloursmaterial (20, 30) welches nach einem der vorangehenden Ansprüche ausgebildet ist, als Verkleidungsmaterial im Inneren von Fahrzeugen zur Anwendung kommt.

4. Anwendung nach Anspruch 3,
**dadurch gekennzeichnet,**
**dass** das Veloursmaterial (20, 30) im Deckenbereich der Fahrzeuge zur Anwendung kommt.

5. Anwendung nach Anspruch 3 oder 4,
**dadurch gekennzeichnet,**
**dass** LEDs, Lautsprecher, Audio- und/oder Videogeräte mit dem Veloursmaterial (20, 30) kombiniert werden und mit Energie versorgt bzw. angesteuert werden.

## Claims

1. Velour material (20, 30) with attached electrical and/or electronic components, wherein provision is made:
a) for the velour material (20, 30) to have a textile base material (12, 24) and pile threads (16, 34) standing away therefrom,
b) for the textile base material (12, 24) to have electrically conductive threads (18, 28) which form signal transmission leads and/or power transmission leads for the electrical and/or electronic components which are to be attached to the textile base material (24),
c) for the textile base material (12, 24) to be formed from a circular knitted fabric, wherein a number of textile knitted threads are replaced by the electrically conductive threads (18, 28) and/or a number of electrically conductive threads (18, 28) are provided which run in the extension plane of the textile knitted threads and/or the extension plane of the circular knitted fabric, or
for the textile base material (12, 24) to be formed by a flat textile (26), wherein a number of textile threads are replaced by the electrically conductive threads (28) and/or a number of electrically conductive threads (28) are provided which run in the extension plane of the textile threads and/or the extension plane of the flat textile.

2. Velour material (20, 30) according to Claim 1,
**characterized**
**in that** the flat textile (26) is a woven fabric, a knitted fabric or a machine-knitted fabric.

3. Use of a velour material (20, 30),
**characterized**
**in that** velour material (20, 30) which is produced according to one of the preceding claims is used as lining material in the interior of vehicles.

4. Use according to Claim 3,
**characterized**
**in that** the velour material (20, 30) is used in a ceiling area of the vehicles.

5. Use according to Claim 3 or 4,
**characterized**
**in that** LEDs, loudspeakers, audio and/or video appliances are combined with the velour material (20, 30) and supplied with power or actuated.

## Revendications

1. Textile à poil velours (20, 30) avec des composants électriques et/ou électroniques incorporés, sachant qu'il est prévu :
a) Que le textile à poil velours (20, 30) présente un matériau textile de base (12, 24) et des fils veloutés (16, 34) dépassant de celui-ci,
b) Que le matériau textile de base (12, 24) présente des fils conducteurs (18, 28) qui constituent des conducteurs de transmission de signaux et/ou des conducteurs de transmission d'énergie pour les composants électriques et/ou électroniques devant être placés sur le matériau textile de base (24).
c) Que le matériau textile de base (12, 24) est un tricot circulaire, sachant qu'un certain nombre de fils de tricot est remplacé par les fils conducteurs d'électricité (18, 28) et/ou qu'un certain nombre de fils conducteurs d'électricité (18, 28) sont prévus, lesquels passent dans le plan d'étirement des fils de tricot textiles et/ou le plan d'étirement du tricot circulaire, ou
Que le matériau textile de base (12, 24) est constitué par un textile plat (26), sachant qu'un certain nombre de fils textiles est remplacé par les fils conducteurs d'électricité (28) et/ou qu'un certain nombre de fils conducteurs d'électricité (28) sont prévus, lesquels passent dans le plan d'étirement des fils textiles et/ou le plan d'étirement du textile plat.

2. Textile à poil velours selon la revendication 1, **caractérisé en ce que** le textile plat (26) est un tissu, un tricot ou un maillage.

3. Utilisation d'un textile à poil velours (20, 30), **caractérisée en ce que** le textile à poil velours (20, 30) étant constitué conformément à l'une des précédentes revendications est utilisé comme matériau d'habillage de l'intérieur des véhicules.

4. Utilisation selon la revendication 3, **caractérisée en ce que** le textile à poil velours (20, 30) est utilisé au niveau des plafonds de véhicules.

5. Utilisation selon la revendication 3 ou 4, **caractérisé en ce que** des LED, des haut-parleurs, des appareils audio et/ou vidéo sont combinés au textile à poil velours (20, 30) et approvisionnés en énergie et actionnés.
